# EUROPÄISCHE PATENTSCHRIFT

(11) **EP 1 582 826 B1**
(45) Veröffentlichungstag und Bekanntmachung des Hinweises auf die Patenterteilung: **09.01.2008**
(21) Anmeldenummer: 05006270.2
(22) Anmeldetag: 22.03.2005
(51) Int. Cl.: F25B 30/06, F25B 9/00

(54) **Wärmepumpe und Verfahren zur zyklischen Dampfkompression**
Heat pump and method for cyclic vapour compression
pompe à chaleur pour compression de vapeur cyclique

(30) Priorität: 29.03.2004 DE 102004015297
(43) Veröffentlichungstag der Anmeldung: 05.10.2005
(73) Patentinhaber: Helioplus Energy Systems GmbH, 6336 Langkampfen (AT)
(72) Erfinder: Bangheri, Andreas, 6230 Brixlegg (AT)
(74) Vertreter: Schwan - Schwan - Schorer

(56) Entgegenhaltungen:
- WO-A-93/06423
- DE-A1- 10 049 376
- DE-A1- 10 101 200
- FR-A- 2 693 539
- FR-A- 2 763 672
- US-A- 4 325 228
- US-A- 5 671 608

## Beschreibung

Die vorliegende Erfindung betrifft eine Vorrichtung zur zyklischen Dampfkompression gemäß dem Oberbegriff von Anspruch 1 sowie ein Verfahren zur zyklischen Dampfkompression gemäß Anspruch 8.

Die zyklische Dampfkompression ist die Basis für die meisten bekannten Wärmepumpen , die ihrerseits einen wichtigen Beitrag zur Reduktion von Treibhausgasen darstellen. Eine Wärmepumpe wandelt Wärme niedriger Temperatur (auch im Winter bei weit unter 0°C) in Wärme hoher Temperatur um. Dies geschieht in der Regel durch einen geschlossenen Kreisprozess durch ständiges Ändern des Aggregatzustandes eines Arbeitsfluids: Verdampfen unter Wärmeaufnahme, Komprimieren, Wärmeabgabe, Verflüssigen, Expandieren. Dabei entzieht die Wärmepumpe der Umgebung des Hauses im Erdreich, Wasser oder Luft gespeicherte Sonnenwärme und gibt diese in Form von Wärme an den Heiz- und Warmwasserkreislauf ab.

Bei bekannten Wärmepumpensystemen werden einerseits Solewärmepumpen und andererseits Systeme mit Direktverdampfung eingesetzt. Bei einer Solewärmepumpe wird Wärme vom Erdreich auf einen ersten Kreislauf mit einer Sole als Arbeitsflüssigkeit übertragen. Die Sole besteht in der Regel aus einem Gemisch aus Frostschutz, wie z.B. Glykol und Wasser, und wird mittels eines Wärmekollektors durch das Erdreich geleitet, wo sie Wärme aufnimmt. Dieser Primärkreislauf gibt einen Teil der aufgenommenen Wärme an einen Sekundärkreislauf ab, dessen Arbeitsfluid den eigentlichen zyklischen Kompressionsprozess durchläuft und dabei durch den Wärmeübertrag vom Primärkreislauf zunächst verdampft wird, anschließend komprimiert, verflüssigt expandiert und wiederum verdampft wird. Der Aufbau einer Solewärmepumpe beinhaltet verschiedene Nachteile. Zum einen entsteht durch den zweimaligen Wärmeübertrag ein geringerer Wirkungsgrad als bei nur einem Kreislauf und zum anderen wird durch die erforderliche Umwälzpumpe zum Umwälzen der Sole in Verbindung mit dem zähen Frostschutzgemisch zusätzliche Energie verbraucht. Letztlich wird durch den Zwischenkreislauf der Temperaturhub des Kältekreises von der Energiequellenseite (Erdreich) zur Energienutzerseite (Heizungssystem) erhöht. In der Folge steigt der Energiebedarf bzw. Stromverbrauch zusätzlich an.

Alternative, bekannte Wärmepumpensysteme beinhalten die Direktverdampfung des Arbeitsfluids im Erdreich. Die Wärme des Erdreichs wird dabei direkt über einen Direktverdampfer an das Arbeitsfluid übertragen. Das Arbeitsfluid strömt dabei durch den im Wärmepumpenprozess vorhandenen Druckunterschied zwischen Hochdruck- und Niederdruckseite durch den Direktverdampfer, ohne zusätzlichen Energieverbrauch durch eine Umwälzpumpe zu generieren. So beschreibt die DE 101 01 200 A1 ein Betonteil für Wärmepumpenanlagen, innerhalb dessen eine Verrohrung untergebracht ist, die als Direktverdampfer ausgebildet ist. Der Direktverdampfer steht nicht mit dem Erdreich in direktem thermischem Kontakt. Herkömmliche Direktverdampfungsvorrichtungen verwenden Arbeitsfluide, die vollständig bei unterkritischen Drücken arbeiten und damit die Kondensation der Fluids während der Kühlung zur Energieabgabe an der Energienutzerseite ermöglichen. Es werden dabei eine Vielzahl unterschiedlicher Substanzen oder Mischungen von Substanzen als Arbeitsfluide verwendet. Die Wahl des Arbeitsfluids ist unter anderem von der Kondensationstemperatur beeinflusst, wahrend die kritische Temperatur des Arbeitsfluids die Obergrenze für die auftretende Kondensation setzt. Um einen vernünftigen Wirkungsgrad zu erhalten, ist es normalerweise wünschenswert, ein Arbeitsfluid mit einer kritischen Temperatur von mindestens 20 bis 30 K oberhalb der Kondensationstemperatur zu verwenden. Temperaturen nahe der kritischen Temperatur werden normalerweise bei der Auslegung und beim Betrieb von herkömmlichen Systemen vermieden.

Während solche Direktverdampfungssysteme aus energetischen Gründen etliche Vorteile aufweisen, haben sie bis jetzt jedoch den großen Nachteil, dass gängige Arbeitsfluide Treibhausgase sind, die die Erwärmung des Erdklimas beschleunigen bzw. die Ozonschicht der Erde abbauen. Selbst neuere Arbeitsfluide, die aus Umweltschutzgründen halogenfrei sind, haben immer noch ein erhebliches Treibhauspotential. Natürliche Kältemittel wie beispielsweise CO₂ scheinen eine Alternative zu sein, jedoch hat die kritische Temperatur von beispielsweise CO₂ mit 32 °C in der Vergangenheit deren Einsatzmöglichkeiten stark eingeschränkt.

Durch die Erfindung des Lorenz-Prozesses ergeben sich aber nun die Möglichkeiten, transkritische Dampfkompressionszyklen zu realisieren, die auch bei Temperaturen über der kritischen Temperatur des Arbeitsfluids einen guten Wirkungsgrad liefern. Beispiele für solche transkritischen Dampfkompressionsvorrichtungen oder -verfahren finden sich in EP 0 604 417 B1, EP 0 672 233 B1, EP 0 424 474 B2 sowie in EP 0 617 782 B1. Im Unterschied zu den bisherigen, subkritischen Kompressionskreisen ist bei diesen transkritischen Bedingungen das Arbeitsfluid auf der Hochdruckseite des Kreislaufs in einem überkritischen Zustand, was bedeutet, dass unabhängig vom Druck das Arbeitsfluid nicht mehr zu einer Flüssigkeit komprimiert bzw. kondensiert wird, sondern immer im gasförmigen Zustand vorliegt. Dokument WO 93/06 423 offenbart eine Vorrichtung gemäß dem Oberbegriff des Anspruchs 1.

Es ist Aufgabe er vorliegenden Erfindung, eine Vorrichtung sowie ein Verfahren zur zyklischen Dampfkompression mit einem überkritischen Druck auf der Hochdruckseite zur Verwendung als Wärmepumpe mit Direktverdampfung zu schaffen.

Diese Aufgabe wird erfindungsgemäß gelöst durch eine Vorrichtung zur zyklischen Dampfkompression gemäß Anspruch 1 sowie einem Verfahren zur zyklischen Wärmeaufnahme eines Arbeitsfluids gemäß Anspruch 8.

Dabei ist vorteilhaft, dass durch die transkritische Auslegung (auf der Hochdruckseite wird das System bei überkritischem Druck betrieben, auf der Niederdruckseite bei unterkritischem Druck) das System auch bei Temperaturen über der kritischen Temperatur des Arbeitsfluids betrieben werden kann. Damit wird das Spektrum der verwendbaren Arbeitsfluide erweitert und kann insbesondere Kohlendioxid als Arbeitsfluid (im Weiteren nur mit Arbeitsfluid bezeichnet) mit günstigeren Umwelteigenschaften zum Einsatz kommen. Weiterhin ist vorteilhaft, dass bei der vorliegenden Erfindung die zyklische Dampfkompression mit überkritischem Druck beim Einsatz als Wärmepumpe mit der energetisch günstigen Ausführungsform der Direktverdampfung kombiniert wird, wodurch sich ein deutlich besserer Wirkungsgrad als beim Einsatz in Kombination mit einer Solewärmepumpe ergibt, da die Erdwärme so ohne einen Zwischenkreislauf genutzt werden kann. Die Erfindung kann sowohl in Wärmepumpen als auch in der Kälte- und Klimatechnik eingesetzt werden.

Die Vorrichtung zur zyklischen Dampfkompression besteht erfindungsgemäß aus einem Direktverdampfer, einem Niederdrucksammler, einem Verdichter, einem Gaskühler, einem Drosselventil und optional einem internen Wärmetauscher. Der Direktverdampfer steht mit dem Erdreich als Wärmequelle in thermischen Kontakt, die im folgenden als Primärwärmequelle bezeichnet wird, um klarzustellen, dass dem Erdreich die Wärmeenergie direkt entzogen werden soll und nicht etwa über einen Primärkreislauf beispielsweise in Form eines Solekreislaufs, der dem Kreislauf zur zyklischen Dampfkompression vorgeschaltet ist. Der Direktverdampfer besteht dabei aus einer oder mehreren Verdampferleitungen, die im Erdreich verlegt sind und mit diesem in thermischem Kontakt stehen. Der Direktverdampfer wird im überfluteten Betrieb gefahren, was bedeutet, dass das Arbeitsfluid unter Aufnahme von Wärmeenergie nur teilweise verdampft und an einen Niederdrucksammler weitergeleitet wird. Der Direktverdampfer beinhaltet somit das Arbeitsfluid nicht nur gasförmig, sondern gleichzeitig auch in flüssigem Zustand. Im Niederdrucksammler werden in der Regel die Flüssigkeitsreste abgeschieden, d.h. das Arbeitsfluid wird ihm nicht im überhitzten Zustand zugeführt, sondern beinhaltet immer noch einen Flüssigkeitsanteil. Er dient dabei neben seiner Funktion als Flüssigkeitsabscheider auch als Kältemittelspeicher. Anschließend wird der Dampf des Arbeitsfluids vom Verdichter entweder direkt oder beim Einsatz eines internen Wärmetauschers im überhitzten Zustand angesaugt. In der Folge wird das Arbeitsfluid auf ein überkritisches Niveau verdichtet und durch den Gaskühler abgekühlt, wobei das Arbeitsfluid Wärmeenergie abgibt. In der Folge wird das Arbeitsfluid mittels der Drossel auf subkritisches Verdampfungsniveau gebracht und durch den Direktverdampfer wiederum verdampft, wodurch das Arbeitsfluid Wärmeenergie vom Erdreich aufnimmt.

Weitere bevorzugte Ausführungsformen der Erfindung ergeben sich aus den Unteransprüchen.

Bevorzugten Ausgestaltungen der Erfindung ist der Niederdrucksammler direkt an den Direktverdampfer angekoppelt. Der Niederdrucksammler dient sowohl als Flüssigkeitsabscheider wie auch als Kältemittelspeicher, um einen prozessoptimierten Betrieb bei unterschiedlichen Umgebungstemperaturen gewährleisten zu können. Damit ist im Sommerbetrieb, bei Nutzung des Erdreichs als Primärwärmequelle, wenn dieses in einem Meter Tiefe eine Temperatur von ca. +15 °C hat, ein hoher Kältemittel-Massenstrom möglich. Der Niederdrucksammler ist dann fast leer. Im Winter hingegen stellt sich eine Erdreichtemperatur von ca. 0 °C ein (Vereisungszustand). Dadurch verringert sich der Massenstrom und Kältemittel wird im Niederdrucksammler gespeichert. Die direkte Ankopplung des Niederdrucksammlers an den Direktverdampfer bringt ferner den Vorteil, dass die gesamte Verdampferstrecke genutzt wird.

Eine weitere Verbesserung des Wirkungsgrades kann erzielt werden, indem ein interner Wärmetauscher eingesetzt wird, der das Arbeitsfluid im Hochdruckbereich des Kreislaufs abkühlt (und damit näher an den Bereich der Temperatur des Erdreichs bringt), indem im Gegenstrom das verdampfte Arbeitsfluid, welches vom Direktverdampfer aus dem Erdreich kommt und dem Verdichter zugeführt wird, erwärmt wird.

Im Folgenden wird die Erfindung anhand der beigefügten Zeichnungen beispielhaft näher erläutert. Dabei zeigen:
- Fig. 1: eine schematische Darstellung einer Vorrichtung zur zyklischen Dampfkompression gemäß der Erfindung;
- Fig. 2: eine Ausführungsform der Erfindung wie in Fig. 1 gezeigt, jedoch zusätzlich mit einem internen Wärmetauscher ausgestattet;
- Fig. 3: eine Ausführungsform der Erfindung, wobei der Direktverdampfer als Erdreichsonde ausgebildet ist;
- Fig. 4: eine weitere Ausführungsform der Erfindung, wobei der Direktverdampfer in Form mehrerer Verdampferleitungen horizontal im Erdreich vergraben ist.

Fig. 1 zeigt eine erfindungsgemäße Vorrichtung zur zyklischen Dampfkompression mit überkritischem Druck auf der Hochdruckseite, die die wesentlichen Elemente der Erfindung in einem Strömungskreislauf miteinander verbindet. Eines dieser Elemente ist ein Direktverdampfer 1, der bei einem solchen System mit Direktverdampfung im Erdreich eingebettet ist und aus zumindest einer, in der Regel aber mehreren Verdampferleitungen besteht. Die Verdampferleitungen bestehen aus Metallrohren, die zum Schutz mit einer Kunststoffummantelung umgeben sind. In dem Direktverdampfer 1 wird das Arbeitsfluid - beispielsweise CO₂ - verdampft, wodurch es Wärme aus der Umgebung, also beispielsweise dem umgebenden Erdreich, aufnimmt. Das größtenteils verdampfte Arbeitsfluid wird anschließend einem Niederdrucksammler 2 zugeführt. Dabei ist das Arbeitsfluid aber nicht in einem überhitzten Zustand, was bedeutet, dass immer noch Flüssigkeitsreste vorhanden sein können. Solche Flüssigkeitsreste werden im Niederdrucksammler 2 abgeschieden, der somit gleichzeitig eine Funktion als Speicher für das Arbeitsfluid wahrnehmen kann. Der Direktverdampfer 1 wird damit in überflutetem Zustand betrieben. Der Niederdrucksammler 2 ist dabei in der Regel zwar direkt an den Direktverdampfer angeschlossen, befindet sich aber vorzugsweise bereits oberhalb der Erdoberfläche.

Im nächsten Prozessschritt wird das gasförmige Arbeitsfluid einem Verdichter 3 zugeführt, der das gasförmige Arbeitsfluid auf überkritischen Druck komprimiert. Das bedeutet, das Arbeitsfluid ist nach dem Verdichter 3 auf einer Temperatur, die oberhalb der kritischen Temperatur des Arbeitsfluids liegt und somit kann das Arbeitsfluid bei dieser Kompression nicht mehr in den flüssigen Zustand überführt werden. Anschließend durchläuft das Arbeitsfluid einen Gaskühler 4, in welchem es abgekühlt wird und Wärmeenergie abgibt, die dem Heizungssystem eines Gebäudes (hier nicht dargestellt) zugeführt werden kann. Somit wird bei dem erfindungsgemäßen Wärmepumpensystem Wärmeenergie mittels eines einzigen Kreislaufs von einem Wärmereservoir wie beispielsweise dem Erdreich dem Heizungssystem zugeführt, wobei ein Zwischenkreislauf zwischen dem Erdreich und dem zyklischen, transkritischen Dampfkompressionssystem entfällt. Damit entfällt auch der Energieaufwand zum Umwälzen eines Zwischenkreislauf mit beispielsweise einer Sole aus Frostschutzmittel. Die Umwälzung des erfindungsgemäßen Kreislaufs erfolgt hierbei allein durch die Druckdifferenz zwischen Hochdruck- und Niederdruckseite.

Nach dem Gaskühler 4 befindet sich das Arbeitsfluid immer noch in gasförmigem Zustand, da der Arbeitspunkt im überkritischen Bereich liegt. Das Arbeitsfluid wird in der Folge durch eine Drossel 5 geleitet, die dann das Arbeitsfluid entspannt und abkühlt und somit in den unterkritischen Zustand bringt. Das bedeutet, dass nach der Drossel 5 zumindest teilweise ein flüssiges Arbeitsfluid vorliegt, welches anschließend wieder in den Direktverdampfer 1 eingebracht wird, um dort dem Erdreich durch Verdampfen wiederum Wärme zu entziehen.

In Fig. 2 ist eine alternative Ausführung der Erfindung schematisch gezeigt. Während die Komponenten gemäß Fig. 1 auch im Kreislauf gemäß Fig. 2 beinhaltet sind, enthält der dargestellte Kreislauf zusätzlich einen internen Wärmetauscher 6, der das Arbeitsfluid erwärmt, bevor es in den Verdichter 3 eintritt. Das Arbeitsfluid wird dabei in einen überhitzten Zustand gebracht, was bedeutet, dass es keine flüssigen Bestandteile mehr enthält. Die Wärmeenergie, die hierzu benötigt wird, erhält das Arbeitsfluid im Wärmeaustausch mit dem entgegenströmenden Arbeitsfluid des Hochdruckkreislaufs zwischen dem Gaskühler 4 und der Drossel 5. Neben dem Vorteil, dass so am Verdichter 3 nur gasförmiges Arbeitsfluid ankommt, ergibt sich eine Verbesserung der Energiebilanz, da das Arbeitsfluid, welches vom Direktverdampfer 1 kommt, zusätzlich erwärmt wird und auf der anderen Seite das Arbeitsfluid, welches der Drossel 5 und anschließend dem Erdreich zugeführt wird, nochmals Wärmeenergie abgeben kann, die sonst für den Kreisprozess verloren geht.

In den Fign. 3 und 4 sind jeweils Ausführungsformen der Erfindung dargestellt, mit denen unterschiedliche Ausgestaltungen des Direktverdampfers 1 erläutert werden sollen. In der Fig. 3 ist der Direktverdampfer 1 als sogenannte Erdsonde ausgeführt. Dies bedeutet, dass zur Einbringung des Direktverdampfers mit seinen in der Regel mehreren Verdampferleitungen zunächst eine Bohrung in die Erdoberfläche eingebracht wird und dann anschließend der Direktverdampfer in diese Bohrung eingebaut wird. Damit soll ausgenutzt werden, dass sich die Erdtemperatur mit zunehmender Tiefe erhöht und somit ein besseres Wärmereservoir für eine Wärmepumpe darstellt. Um von der Temperaturerhöhung mit zunehmender Tiefe wesentlich zu profitieren, wird hierzu typischerweise auf Tiefen von ca. 30 bis zu 150 m oder mehr gebohrt. Neben dem erwähnten Effekt, dass somit die Wärme der tieferen Erdschichten genutzt werden kann, ist hierbei auch vorteilhaft, dass nur auf einen vergleichsweise kleinen Querschnitt der Erdoberfläche zurückgegriffen werden muss, wodurch eine solche Erdsonde auf einem Grundstück vergleichsweise platzsparend angebracht werden kann.

Eine Alternative zu einer solchen Erdsonde ist in Fig. 4 dargestellt, wo ein Direktverdampfer mit drei Verdampferleitungen schematisch gezeigt ist und als sogenannter Erdreichhorizontal-Verdampfer typischerweise horizontal zwischen 0,8 und 1,6 Meter unter der Erdoberfläche vergraben wird. Natürlich kann die Anzahl der Verdampferleitungen auch hier variiert werden, wobei typischerweise bis zu 20 Verdampferleitungen eingesetzt werden können. Gegenüber einer Erdsonde wie in Fig. 3 dargestellt entfällt hier die Notwendigkeit einer Tiefenbohrung, andererseits ist ein größerer Bereich an Erdoberfläche notwendig, um dieses Direktverdampfersystem einzubring en.

## Patentansprüche

1. Vorrichtung zur zyklischen Dampfkompression, welche mit einem überkritischen Druck auf der Hochdruckseite arbeitet und einen Direktverdampfer (1), welcher für den Betrieb im überfluteten Bereich ausgelegt ist, einen Niederdrucksammler (2), einen Verdichter (3), einen Gaskühler (4) und eine Drossel (5) aufweist, die in Reihe zu einem Strömungskreislauf miteinander verbunden sind und von einem Arbeitsfluid durchströmt werden, wobei es sich bei dem Arbeitsfluid um CO₂ handelt, **dadurch gekennzeichnet**, däss die Vorrichtung eine Wärmepumpe ist und der Direktverdampfer aus einer oder mehreren aus Metallrohren mit Kunststoffummantelung gebildeten Verdampferleitungen besteht, die im Erdreich verlegt sind und mit diesem als Primärwärmequelle in thermischem Kontakt stehen.

2. Vorrichtung zur zyklischen Dampfkompression nach Anspruch 1, **dadurch gekennzeichnet, dass** der Niederdrucksammler (2) direkt an den Direktverdampfer (1) angekoppelt ist.

3. Vorrichtung zur zyklischen Dampfkompression gemäß einem der vorhergehenden Ansprüche, **dadurch gekennzeichnet, dass** der Kreislauf ferner einen internen Wärmetauscher (6) aufweist, der einen Wärmeaustausch zwischen der Verbindung vom Niederdrucksammler (2) mit dem Verdichter (3) und der Verbindung zwischen dem Gaskühler (4) und der Drossel (5) ermöglicht.

4. Vorrichtung zur zyklischen Dampfkompression gemäß einem der vorhergehenden Ansprüche, **dadurch gekennzeichnet, dass** der Direktverdampfer (1) als Erdreichsonde ausgebildet und im wesentlichen vertikal in einem Bohrloch im Erdreich untergebracht ist.

5. Vorrichtung zur zyklischen Dampfkompression gemäß Anspruch 4, **dadurch gekennzeichnet, dass** die Verdampferleitungen bis zu einer Tiefe von 30 bis 150m verlegt sind.

6. Vorrichtung zur zyklischen Dampfkompression gemäß einem der vorhergehenden Ansprüch 1 bis 3, **dadurch gekennzeichnet, dass** die Verdampferleitungen im wesentlichen horizontal im Erdreich untergebracht sind.

7. Vorrichtung zur zyklischen Dampfkompression gemäß einem der vorhergehenden Ansprüche, **dadurch gekennzeichnet, dass** der Gaskühler (4) ohne einen oder mit nur einem zusätzlichen Zwischenkreislauf direkt zur Warmwasseraufbereitung eines Gebäude verwendet wird.

8. Verfahren zur zyklischen Dampfkompression von CO₂ als Arbeitsfluid für die Wärmeaufnahme aus dem Erdreich als Primärwärmequelle mittels eines Direktverdampfers (1), der aus einer oder mehreren aus Metallrohren mit Kunststoffummantelung gebildeten Verdampferleitungen besteht, die im Erdreich verlegt sind und mit diesem in thermischen Kontakt stehen, und zur Wärmeabgabe mittels eines Gaskühlers (4), welches die folgenden Schritte beinhaltet:
a) Zumindest teilweises Verdampfen des Arbeitsfluids im Direktverdampfer (1) wobei das Arbeitsfluid Wärmeenergie aus der Primärwärmequelle aufnimmt wobei der Direktverdampfer im überfluteten Bereich betrieben wird, bei dem sowohl gasförmiges als auch flüssiges Arbeitsfluid aus dem Direktverdampfer (1) austritt;
b) Sammeln von flüssigem und gasförmigem Arbeitsfluid in einem Niederdrucksammler (2);
c) Verdichten des Arbeitsfluids mittels eines Verdichters (3) auf überkritischen Druck;
d) Abkühlen des überkritischen, gasförmigen Arbeitsfluids in einem Gaskühler (4) wobei das Arbeitsfluid Wärmeenergie abgibt; und
e) Ausdehnen des überkritischen, gasförmigen Arbeitsfluids in unterkritischen Zustand mittels einer Drossel (5).

9. Verfahren gemäß Anspruch 8, **dadurch gekennzeichnet, dass** das Arbeitsfluid, welches vom Niederdrucksammler (2) zum Verdichter (3) geführt wird, mittels eines internen Wärmetauschers (6) mit dem Arbeitsfluid, welches vom Gaskühler (4) zur Drossel (5) geführt wird, in Wärmeaustausch gebracht wird.

## Claims

1. Apparatus for cyclical vapour compression working with a supercritical pressure on the high-side pressure and comprising a direct evaporator (1), which is designed to be operated in the flooded range, a low pressure collector (2), a compressor (3), a gas cooler (4) and a throttle (5), which are connected in series with each other to a flow circuit and are streamed by a working fluid, where the working fluid is CO₂, **characterized in that** the apparatus is a heat pump and the direct evaporator consists of one or a plurality of evaporator conduits consisting of metal tubes with a plastic jacket, the conduits being buried in the ground and being in thermal contact with the ground as primary heat source.

2. Apparatus for cyclical vapour compression according to claim 1, **characterized in that** the low pressure collector (2) is coupled directly to the direct evaporator (1).

3. Apparatus for cyclical vapour compression according to one of the preceding claims, **characterized in that** the circuit further comprises an internal heat exchanger (6), which enables heat exchange between the connection from the low pressure collector (2) to the compressor (3) and the connection between the gas cooler (4) and the throttle (5).

4. Apparatus for cyclical vapour compression according to one of the preceding claims, **characterized in that** the direct evaporator (1) is designed as geo-thermal probe being housed essentially vertically within a bore hole in the ground.

5. Apparatus for cyclical vapour compression according to claim 4, **characterized in that** the evaporator conduits are buried in a depth up to 30 - 150 m.

6. Apparatus for cyclical vapour compression according to one of the preceding claims 1 to 3, **characterized in that** the evaporator conduits are housed essentially horizontally in the ground.

7. Apparatus for cyclical vapour compression according to one of the preceding claims, **characterized in that** the gas cooler (4) is used directly for hot water conditioning of a building without any or with only one additional intermediate circuit.

8. Method for cyclical vapour compression of CO₂ as working fluid for the heat absorption from the ground as primary heat source by means of a direct evaporator (1) consisting of one or a plurality of evaporator conduits consisting of metal tubes with a plastic jacket, the conduits being buried in the ground and being in thermal contact with the ground, and for the heat output by means of a gas cooler (4), comprising the following steps:
a) at least partially evaporating of the working fluid within the direct evaporator (1) whereupon the working fluid absorbs heat energy from the primary heat source, whereupon the direct evaporator is operated in the flooded range in which gaseous as well as liquid working fluid exits the direct evaporator (1);
b) collecting of liquid and gaseous working fluid in a low pressure collector (2);
c) compressing the working fluid by means of a compressor (3) to a supercritical pressure;
d) cooling of the supercritical, gaseous working fluid in a gas cooler (4), whereupon the working fluid releases heat energy; and
e) expanding the supercritical, gaseous working fluid into a sub-critical state by means of a throttle (5).

9. Method according to claim 8, **characterized in that** the working fluid which is directed from the low pressure collector (2) to the compressor (3) is brought into heat exchange with the working fluid which is directed from the gas cooler (4) to the throttle (5) by means of an internal heat exchanger (6).

## Revendications

1. Dispositif pour la compression de vapeur cyclique, qui travaille avec une pression surcritique du côté haute pression et présente un évaporateur direct (1), qui est conçu pour le fonctionnement dans la zone inondée, un collecteur basse pression (2), un compresseur (3), un refroidisseur de gaz (4) et un dispositif d'étranglement (5), qui sont reliés entre eux en série pour former un circuit d'écoulement et sont traversés par un fluide de travail, sachant qu'il s'agit de CO₂ en ce qui concerne le fluide de travail, **caractérisé en ce que** le dispositif est une pompe à chaleur et l'évaporateur direct est constitué d'une ou de plusieurs conduites d'évaporateur formées de tuyaux métalliques avec enveloppe plastique, lesquelles conduites sont posées dans la terre et sont en contact thermique avec la terre comme source de chaleur primaire.

2. Dispositif pour la compression de vapeur cyclique selon la revendication 1, **caractérisé en ce que** le collecteur basse pression (2) est rattaché directement à l'évaporateur direct (1).

3. Dispositif pour la compression de vapeur cyclique selon l'une quelconque des revendications précédentes, **caractérisé en ce que** le circuit présente en outre un échangeur de chaleur (6) interne, qui permet un échange de chaleur entre la liaison allant du collecteur basse pression (2) au compresseur (3) et la liaison entre le refroidisseur de gaz (4) et le dispositif d'étranglement (5).

4. Dispositif pour la compression de vapeur cyclique selon l'une quelconque des revendications précédentes, **caractérisé en ce que** l'évaporateur direct (1) est conçu comme sonde de terre et est logé sensiblement verticalement dans un trou de forage dans la terre.

5. Dispositif pour la compression de vapeur cyclique selon la revendication 4, **caractérisé en ce que** les conduites d'évaporateur sont posées jusqu'à une profondeur de 30 m à 150 m.

6. Dispositif pour la compression de vapeur cyclique selon l'une quelconque des revendications précédentes 1 à 3, **caractérisé en ce que** les conduites d'évaporateur sont logées sensiblement horizontalement dans la terre.

7. Dispositif pour la compression de vapeur cyclique selon l'une quelconque des revendications précédentes, **caractérisé en ce que** le refroidisseur de gaz (4) est utilisé directement pour le traitement d'eau chaude d'un bâtiment sans un circuit intermédiaire ou avec seulement un circuit intermédiaire supplémentaire.

8. Procédé pour la compression de vapeur cyclique de CO₂ comme fluide de travail pour l'absorption de chaleur provenant de la terre comme source de chaleur primaire au moyen d'un évaporateur direct (1), qui est constitué d'une ou de plusieurs conduites d'évaporateur formées de tuyaux métalliques avec enveloppe plastique, lesdites conduites sont posées dans la terre et sont en contact thermique avec la terre, et pour l'émission de chaleur au moyen d'un refroidisseur de gaz (4), qui comprend les étapes suivantes :
a) évaporation au moins partielle du fluide de travail dans l'évaporateur direct (1), le fluide de travail recevant de l'énergie de chaleur de la source de chaleur primaire, l'évaporateur direct étant exploité dans la zone inondée, dans laquelle aussi bien du fluide de travail gazeux que du fluide de travail liquide sort de l'évaporateur direct (1) ;
b) collecte de fluide de travail liquide ou gazeux dans un collecteur basse pression (2) ;
c) compression du fluide de travail au moyen d'un compresseur (3) à la pression surcritique ;
d) refroidissement du fluide de travail surcritique et gazeux dans un refroidisseur de gaz (4), le fluide de travail cédant de l'énergie de chaleur ; et
e) expansion du fluide de travail surcritique et gazeux dans l'état sous-critique au moyen d'un dispositif d'étranglement (5).

9. Procédé selon la revendication 8, **caractérisé en ce que** le fluide de travail, qui est guidé du collecteur basse pression (2) au compresseur (3), est amené en échange de chaleur au moyen d'un échangeur de chaleur (6) interne avec le fluide de travail, qui est guidé du refroidisseur de gaz (4) au dispositif d'étranglement (5).
